# EUROPÄISCHE PATENTSCHRIFT

(11) **EP 1 035 052 B1**
(45) Veröffentlichungstag und Bekanntmachung des Hinweises auf die Patenterteilung: **01.09.2004**
(21) Anmeldenummer: 99125161.2
(22) Anmeldetag: 17.12.1999
(51) Int. Cl.: B65H 19/26

(54) **Linear-Antriebs-Aggregat**
Linear drive device
Dispositif d'entrainement linéaire

(30) Priorität: 10.03.1999 DE 19910581
(43) Veröffentlichungstag der Anmeldung: 13.09.2000
(73) Patentinhaber: Voith Paper Patent GmbH, 89522 Heidenheim (DE)
(72) Erfinder: Madrzak, Zygmunt, 89522 Heidenheim (DE); Wohlfahrt, Matthias, 89522 Heidenheim (DE)

(56) Entgegenhaltungen:
- EP-A- 0 802 139
- WO-A-91/03359
- DE-A- 3 805 164

## Beschreibung

Die Erfindung betrifft ein Linear-Antriebs-Aggregat, das zum Bewegen eines Bauteils, insbesondere einer Schneideinrichtung, dient. Eine solche Schneideinrichtung benützt man beispielsweise in einer Maschine zum Herstellen oder Veredeln einer Faserstoffbahn, z. B. Papier- oder Kartonbahn, vorzugsweise am Ende einer solchen Maschine im Bereich eines Wickelapparates. Dabei wird die laufende Faserstoffbahn mit Hilfe der Schneideinrichtung quer zur Bahnlaufrichtung durchgetrennt, insbesondere wenn während des laufenden Betriebes eine auf einem ersten Tambour entstandene Wickelrolle voll geworden ist und auf einem zweiten Tambour das Bilden einer neuen Wickelrolle beginnt ("Tambourwechsel").

Zum Stand der Technik wird auf die folgenden Druckschriften hingewiesen:
DS 1: DE 27 21 883,
DS 2: US 5 360 179,
DS 3: WO 97/48632,
DS 4: Prospekt "Waterjet Turn-up System" der Firma Beloit Corp.
DS 5: EP 802 139 (nächstliegender Stand der Technik)
DS 6: DE 38 05 164

Das aus DS 1 bekannte Linear-Antriebs-Aggregat dient zum gegenläufigen Bewegen von zwei Schneideinrichtungen, welche je ein Kreismesser aufweisen. Die Linearbewegung erfolgt mittels eines endlosen Seiles, das mittels eines Reibrades angetrieben wird.

Die aus DS 2 bekannte Vorrichtung umfaßt eine oder zwei Flüssigkeitsstrahl-Schneideinrichtungen, die mit hoher Geschwindigkeit (10 m/sec) quer zu einer laufenden Faserstoffbahn linear bewegt werden. Einzelheiten über den Linearantrieb sind nicht beschrieben.

Die DS 3 offenbart eine ähnliche Vorrichtung, wobei der Linear-Antrieb einen pneumatischen Kolben aufweist.

Zum gleichen Zweck dient gemäß DS 4 ein stangenloser Zylinder; die Hubgeschwindigkeit beträgt etwa 15,3 m/s.

Moderne Maschinen zum Herstellen oder Veredeln (oder zum sonstigen Verarbeiten) von Faserstoff-, insbesondere Papier-Bahnen werden mit immer höheren Arbeitsgeschwindigkeiten betrieben. In vielen Fällen werden Arbeitsgeschwindigkeiten von 2000 m/min angestrebt oder schon überschritten. Dementsprechend muß eine eingangs beschriebene Schneideinrichtung ebenfalls mit extrem hoher Geschwindigkeit quer zur Bahn bewegt werden. Denn bei jedem Schneidvorgang wird wenigstens eine diagonal verlaufende Schnittlinie erzeugt, in deren Bereich das Papier als nicht verkäuflicher Ausschuß anfällt. Es wurde stets versucht, die Ausschußmenge so gering wie möglich zu halten.

In dieser Hinsicht soll durch die vorliegende Erfindung ein noch besseres Ergebnis erzielt werden. Mit anderen Worten: Der Erfindung liegt die Aufgabe zugrunde, die bekannten Linearantriebs-Aggregate dahingehend zu verbessern, daß bei ihrer Anwendung zum Bewegen einer Schneideinrichtung einer Papiermaschine noch weniger Ausschuß als bisher anfällt.

Diese Aufgabe wird durch das im Anspruch 1 angegebene Linearantriebs-Aggregat gelöst. Die Erfindung beruht auf der Erkenntnis, daß es in manchen Anwendungsfällen für ein Linearantriebs-Aggregat, insbesondere beim Bewegen einer eingangs beschriebenen Schneideinrichtung, nicht nur auf eine extrem hohe Geschwindigkeit ankommt, sondern daß zusätzlich dafür gesorgt werden muß, daß diese hohe Geschwindigkeit beim Start der Bewegung in möglichst kurzer Zeit erreicht wird. Das heißt, es muß für eine extrem hohe Beschleunigung gesorgt werden. Dieses Ziel wird in erster Linie dadurch erreicht, daß in dem erfindungsgemäßen Linearantriebs-Aggregat eine Bereitschaftsstellung geschaffen wird, in welcher die erste Hochgeschwindigkeits-Hubeinrichtung auf das zu bewegende Bauteil schon in dessen Ruhestellung eine hohe Beschleunigungskraft ausübt.

In diesem Zustand hält jedoch gemäß der Erfindung eine Halteeinrichtung das zu bewegende Bauteil noch in seiner Ruhestellung fest. Wenn nun zu einem wählbaren Zeitpunkt die Haltevorrichtung gelöst wird, dann wirkt die hohe Beschleunigungskraft vom ersten Augenblick an auf das zu bewegende Bauteil. Im Ergebnis wird die Höchstgeschwindigkeit des zu bewegenden Bauteils in viel kürzerer Zeit erreicht als bei den bekannten Vorrichtungen. Vorzugsweise ist die Halteeinrichtung als eine zweite Hochgeschwindigkeits-Hubeinrichtung ausgebildet, wobei die zwei Hochgeschwindigkeits-Hubeinrichtungen in sinnvoller Weise zusammenarbeiten, wie dies weiter unten im einzelnen beschrieben wird.

Die erste Hochgeschwindigkeits-Hubeinrichtung ist, wie schon bekannt, vorzugsweise ein stangenloser Pneumatikzylinder. Dessen Vorteil besteht hauptsächlich darin, daß seine Länge nur wenig größer zu sein braucht als die Länge der Laufstrecke des zu bewegenden Bauteils. Außerdem ist die zu beschleunigende Masse sehr klein, woraus eine extrem hohe Beschleunigung resultiert. Im Falle der Schneideinrichtung einer Papiermaschine hängt die Länge der Bewegungsstrecke ab von der Breite der durchzuschneidenden Bahn (Größenordnung 10 Meter).

Wenn zwei gegenläufige Schneideinrichtungen vorgesehen werden, beträgt die Länge der Laufstrecke nur ungefähr die Hälfte der Bahnbreite. Alternativ zu einem stangenlosen Pneumatikzylinder könnte evtl. eine nach dem Prinzip eines Raketenantriebs wirkende Antriebseinrichtung vorgesehen werden.

Die zweite Hochgeschwindigkeits-Hubeinrichtung ist vorzugsweise als eine sogenannte "Mechanische Lineareinheit" ausgebildet, lieferbar beispielsweise von der Firma NEFF Antriebstechnik Automation GmbH. Ein Vorteil dieser Einrichtung besteht darin, daß mit hoher Beschleunigung eine sehr hohe Bewegungsgeschwindigkeit möglich ist und daß Beschleunigungs- und Verzögerungsphasen gut steuerbar sind. Als eine weniger günstige Alternative kommt auch ein Hydraulikzylinder in Betracht, wie weiter unten beschrieben ist.

Die Unteransprüche umfassen weitere vorteilhafte Ausgestaltungen der Erfindung und Merkmale eines Tambourwechselsystems, bei dem die Erfindung anwendbar ist.

Ausführungsbeispiele der Erfindung werden nachfolgend anhand der Zeichnung beschrieben.

Die Figur 1 zeigt schematisch die für zwei gegenläufige Schneideinrichtungen vorgesehenen Linearantriebs-Aggregate mit je einer ersten und einer zweiten Hochgeschwindigkeits-Hubeinrichtung.

Die Figur 2 zeigt ein alternatives Detail aus der Figur 1.

Die Figur 3 zeigt schematisch eine Wickelmaschine in Seitenansicht, mit einem erfindungsgemäßen Linearantriebs-Aggregat.

In Figur 1 erkennt man ein Stück aus einer laufenden Faserstoffbahn 9, die sich in Richtung des Pfeiles P bewegt. Vorgesehen sind zwei Schneideinrichtungen 5, in Form von Flüssigkeitsstrahldüsen, die in ihrer Ruhestellung im Bereich der Bahnmitte in geringer Entfernung von der Bahn 9 angeordnet sind. Ihre Strahlrichtung verläuft ungefähr senkrecht zur Zeichenebene, also im wesentlichen senkrecht auf die laufende Bahn 9 oder unter einem Winkel zur Senkrechten. Das Zuführen von Schneidflüssigkeit erfolgt mittels einer Hochdruckpumpe 10, die einen Flüssigkeitsdruck in der Größenordnung bis 2000 bar oder mehr erzeugen kann. Die Pumpe 10 ist über ein Leitungssystem 11 mit einem Schaltventil 12 und über Hochdruck-Schlauchleitungen 3 mit den Schneideinrichtungen 5 verbunden. Die Figur 1 zeigt den Zustand kurz nach Öffnen des Schaltventils 12; der Schneidvorgang hat also gerade begonnen, wobei die Schneideinrichtungen 5 noch in ihrer Ruhestellung sind. Dadurch entstehen zunächst zwei Schnittlinien 18, 19, die sich parallel zur Bahnlaufrichtung erstrecken. Wenn kurze Zeit später die Schneideinrichtung 5 in Richtung der Pfeile 5a zu den Bahnrändern bewegt werden, ergibt sich der bekannte diagonale Schnittlinien-Verlauf (siehe Fig. 10 von DS 1 oder Fig. 8 von DS 3). Abweichend von Fig. 1 können die Schneideinrichtungen 5 auch derart angeordnet werden, daß sich die diagonalen Schnittlinien kreuzen (Fig. 6 von DS 3) oder daß die Schneideinrichtungen unmittelbar hintereinander liegen (Fig. 7 von DS 3).

Jede Schneideinrichtung 5 ist mechanisch an den Kolben 6 eines stangenlosen Pneumatikzylinders 1 gekoppelt; dieser bildet die im Anspruch 1 genannte erste Hochgeschwindigkeits-Hubeinrichtung. Jeder Pneumatikzylinder 1 ist an einem seiner beiden Enden über eine Druckleitung 7 (mit großem Strömungsquerschnitt) mit einem Druckspeicher 8 verbunden, an den ein Drucklufterzeuger 8a angeschlossen ist.

Das eine Ende der Hochdruck-Schlauchleitung 3 ist an die Schneideinrichtung 5 gekoppelt, das andere Ende ist - zwecks Verbindung mit dem Leitungssystem 11 - an ein ortsfestes Bauteil 13 gekoppelt. In der dargestellten bevorzugten Ausführungsform wird die Hochdruck- Schlauchleitung 3 mittels einer Umlenkeinrichtung 4 um ungefähr 180 Grad umgelenkt. Die Umlenkeinrichtung 4, vorzugsweise als Umlenkrolle ausgebildet, ist an dem beweglichen Element 2a einer zweiten Hochgeschwindigkeits-Hubeinrichtung 2 befestigt. Dies ist in Figur 1 dadurch realisiert, daß die Umlenkrolle 4 in einem Lager 4a drehbar gelagert ist, das mit der Kolbenstange 2a eines Hydraulikzylinders 2 gekoppelt ist.

Eine bevorzugte Alternative hierzu ist in Figur 2 dargestellt. Hier ist die Umlenkrolle 4 drehbar auf dem linear beweglichen Element 21 gelagert, welches Bestandteil einer insgesamt mit 2' bezeichneten mechanischen Lineareinheit ist. Darin ist das linear bewegliche Element 21 mittels eines endlosen Zahnriemens 22 (geführt über Riemenscheiben 23) an einen Antriebsmotor 24 gekoppelt.

In beiden Varianten der zweiten Hochgeschwindigkeits-Hubeinrichtung 2 bzw. 2' ist durch das Führen des Schlauches 3 über die Umlenkrolle 4 dafür gesorgt, daß bei der Bewegung einer der Schneideinrichtungen 5 über die Wegstrecke a das bewegliche Element 2a bzw. 21 nur die Hälfte dieser Strecke, nämlich die Strecke b zurücklegen muß. Wenn man den Schlauch 3 nicht nur über eine einzige Umlenkrolle 4 führt sondern (nach Art eines Flaschenzuges) über mehrere Umlenkrollen, so ist das Verhältnis der Wegstrecken a/b größer als 2.

Die Figur 1 zeigt die Bereitschaftsstellung des Linearantriebs-Aggregates. In jeder der beiden ersten Hochgeschwindigkeits-Hubeinrichtungen steht der Kolben 6 auf der Seite des Druckspeichers 8 schon unter Druck. Die mit dem Kolben 6 verbundenene Schneideinrichtung 5 wird noch durch die zweite Hochgeschwindigkeits-Hubeinrichtung 2 über den Schlauch 3 festgehalten.

Sobald jedoch die zweite Hubeinrichtung 2 bzw. 2' aktiviert wird, beispielsweise durch Zuführen von Hydraulik-Druck über das Leitungssystem 14 mit Steuerventil 15, oder besser durch Aktivieren des Antriebsmotors 24 (im Falle der Figur 2), wird die Schneideinrichtung 5 mit hoher Beschleunigung in Bewegung gesetzt.

Abweichend von Fig. 1 kann die Bereitschaftsstellung derart sein, daß jeder der Kolben sich unmittelbar am Ende des Pneumatikzylinders 1 (am Anschluß der Druckleitung 7) befindet. In diesem Fall können die Schneideinrichtungen 5 sich kreuzende Schnittlinien erzeugen (Fig. 6 von DS 3). Außerdem ist es möglich, daß man die Düsen 5 erst dann mit der Hochdruck-Schneidflüssigkeit beaufschlagt, nachdem sie ein Stück ihrer Wegstrecke zurückgelegt haben, z. B. wenn sie ungefähr den mittleren Bereich der Papierbahn erreicht haben.

In Fig. 1 und 2 liegen die Drehachsen der Umlenkrollen 4 senkrecht zur Papierbahn 9. Günstiger ist es jedoch, die Anordnung derart zu treffen, daß die Drehachsen der Umlenkrollen 4 parallel zur Papierbahn 9 liegen, so daß sich jede der (zweiten) Hubeinrichtungen 2 bzw. 2' (in der Ansicht gemäß Fig. 1 ) oberhalb der betreffenden Schneideinrichtung 5 befindet. Dadurch können die beiden Schneideinrichtungen 5 näher aneinander gerückt werden (d.h. der Abstand c kann verkleinert werden).

Wesentliche Bauteile der in Figur 3 dargestellten Wickelmaschine sind eine antreibbare und horizontal verschiebbare Andrückwalze 30 und ein ebenfalls antreibbarer Tambour 31. Während eines normalen Wickelvorganges läuft die Papierbahn 9 über eine Leitwalze 32 und über die Andrückwalze 30 auf eine (im Durchmesser ständig anwachsende) Wickelrolle 33. Diese entsteht durch Bewickeln des Tambours 31, wobei sie mit der Andrückwalze 30 in Kontakt steht (strichpunktiert dargestellter Zustand).

Dabei wird der Tambour 31 zusammen mit der Wickelrolle 33 ständig entsprechend dem Durchmesser-Zuwachs - in der Ansicht gemäß Figur 3 nach rechts - verlagert, z.B. mittels eines Spindelantriebes 34. Zur Vorbereitung eines Tambourwechsels (wenn die Wickelrolle 33 nahezu den gewünschten Durchmesser erreicht hat) wird der Tambour 31 mit der Wickelrolle 33 von der Andrückwalze 30 entfernt in die mit vollen Linien dargestellte Position. Dabei drückt eine Hilfswalze 35 die ankommende Bahn 9 gegen die Wickelrolle 33. Nun wird ein neuer, noch leerer Tambour 36 in die Wickelmaschine eingelegt.

Vorzugsweise wird der neue Tambour in einer derartigen Position mit der Andrückwalze 30 in Kontakt gebracht, daß die noch zur Wickelrolle 33 laufende Papierbahn 9 den neuen Tambour 36 ein Stück weit umschlingt; der entstehende Umschlingungswinkel ist mit 8 bezeichnet. Vorzugsweise in dem mit 40 bezeichneten Bereich, also zwischen Leitwalze 32 und Andrückwalze 30 - oder oberhalb der Andrückwalze 30 oder zwischen Andrückwalze 30 und Hilfswalze 35 - ist eine Schneideinrichtung vorgesehen, mit einem oben beschriebenen Linear-Antriebs-Aggregat. Man kann eine einzige Schneideinrichtung vorsehen, welche die gesamte Papierbahn vom einen Bahnrand bis zum anderen Bahnrand durchschneidet oder es werden gemäß Figur 1 zwei Schneideinrichtungen vorgesehen. In jedem Fall wird dafür gesorgt, daß der an der Schnittlinie gebildete neue Bahnanfang auf den neuen Tambour 36 überführt wird, so daß dort das Bilden einer neuen Wickelrolle beginnen kann.

## Patentansprüche

1. Linearantriebsaggregat mit den folgenden Merkmalen:
a) das Linearantriebsaggregat dient zum Bewegen einer Schneideinrichtung (5) zwecks Durchtrennens einer laufenden Faserstoffbahn (9), insbesondere Papier- oder Kartonbahn, vorzugsweise im Bereich einer Wickelmaschine;
b) die Schneideinrichtung (5) ist an eine erste Hochgeschwindigkeits-Hubeinrichtung (1) gekoppelt, die sich quer zur Bahnlaufrichtung über die Faserstoffbahn erstreckt;
c) in einer Bereitschaftsstellung der Schneideinrichtung (5), aus der der Schneidvorgang beginnen soll, übt die erste Hochgeschwindigkeits-Hubeinrichtung (1) auf die Schneideinrichtung (5) eine Beschleunigungskraft aus;
d) die Schneideinrichtung (5) ist zusätzlich an eine Halteeinrichtung (2; 2') gekoppelt, die in der Bereitschaftsstellung die Schneideinrichtung (5) gegen die Beschleunigungskraft festhält;
e) die Halteeinrichtung ist eine zweite Hochgeschwindigkeits-Hubeinrichtung (2;2');
f) die Anordnung ist derart getroffen, daß ein Lösen der Halteeinrichtung (2; 2') das sofortige Bewegen der Schneideinrichtung (5) unter der Wirkung der genannten Beschleunigungskraft auslöst;
**gekennzeichnet durch die folgenden Merkmale:**
g) die erste Hochgeschwindigkeits-Hubeinrichtung (1) ist derart angeordnet, dass die an sie gekoppelte Schneideinrichtung (5) bei deren Bewegen zwecks Durchtrennens der laufenden Faserstoffbahnquer zur Laufrichtung (P) der Faserstoffbahn bewegt wird;
h) am beweglichen Element (2a; 21) der zweiten Hochgeschwindigkeits-Hubeinrichtung (2; 2') ist mindestens eine Umlenkeinrichtung (4) für einen flexiblen Strang (3) befestigt, dessen eines Ende an die zu bewegende Schneideinrichtung (5) gekoppelt ist und dessen anderes Ende ortsfest gehalten ist, so daß er in der Bereitschaftsstellung unter Zugspannung steht.

2. Linearantriebsaggregat nach Anspruch 1,
**dadurch gekennzeichnet,**
**daß** die erste Hochgeschwindigkeits-Hubeinrichtung (1) ein an sich bekannter, vorzugsweise stangenloser Pneumatikzylinder ist, dessen Kolben (6) in der Bereitschaftsstellung mit Druck beaufschlagt ist.

3. Linearantriebsaggregat nach Anspruch 1 oder 2,
**gekennzeichnet durch die folgenden Merkmale:**
a) die zu bewegende Scheideinrichtung ist eine Flüssigkeitsstrahl-Schneideinrichtung (5) mit wenigstens einer Flüssigkeitsstrahldüse;
b) der genannte flexible Strang (3) ist als eine Hochdruck-Schlauchleitung ausgebildet, die zum Zuführen der Schneidflüssigkeit zur Flüssigkeitsstrahl-Schneideinrichtung (5) dient.

4. Linearantriebsaggregat nach Anspruch 1 oder 2,
**dadurch gekennzeichnet, dass** die Zu bewegende Schneideinrichtung ein Teil einer Laserstrahl-Schneideinrichtung ist.

5. Linearantriebsaggregat nach einem der Ansprüche 2 bis 4,
**dadurch gekennzeichnet,**
**daß** der Kolben (6) der ersten Hochgeschwindigkeits-Hubeinrichtung (1) dauernd mit dem Inneren eines Pneumatik-Druckspeichers (8) in Verbindung steht.

6. Linearantriebsaggregat nach einem der vorhergehenden Ansprüche,
**dadurch gekennzeichnet,**
**daß** die zweite Hochgeschwindigkeits-Hubeinrichtung (2') als eine an sich bekannte mechanische Lineareinheit ausgebildet ist, dessen linear bewegliches Element (21) mittels eines Zahnriemens (22) an einen Antriebsmotor (24) gekoppelt ist.

7. Linearantriebsaggregat nach einem der vorangehenden Ansprüche,
**dadurch gekennzeichnet,**
**daß** die Hubgeschwindigkeit oder die Hub-Beschleunigung der ersten Hochgeschwindigkeits-Hubeinrichtung (1) mit Hilfe der genannten Umlenkrolle (4) mindestens das 2-fache der Hubgeschwindigkeit bzw. der Hub-Beschleunigung der zweiten Hochgeschwindigkeits-Hubeinrichtung (2; 2') ist.

8. Tambourwechsel-System für eine kontinuierlich arbeitende Papier- oder Karton- Herstell- oder Veredelungsmaschine mit zwei gegenläufig beweglichen Schneideinrichtungen (5),
**dadurch gekennzeichnet,**
**daß** zwei gegenläufig wirkende Linearantriebaggregate gemäß einem der Ansprüche 1 bis 7 vorhanden sind.

9. Tambourwechsel-System nach Anspruch 8,
**dadurch gekennzeichnet,**
**daß** die Schneideinrichtungen (5) als Hochdruck-Flüssigkeitsstrahldüsen für einen Flüssigkeitsdruck im Bereich von 1000 bis 2000 bar oder darüber ausgebildet sind.

## Claims

1. Linear drive assembly having the following features:
a) the linear drive assembly is used to move a cutting device (5) for the purpose of severing a moving fibrous web (9), in particular paper or board web, preferably in the region of a winder;
b) the cutting device (5) is coupled to a first high-speed reciprocating device (1) which extends over the fibrous web transversely with respect to the web running direction;
c) in a standby position of the cutting device (5), from which the cutting operation is to begin, the first high-speed reciprocating device (1) exerts an acceleration force on the cutting device (5);
d) the cutting device (5) is additionally coupled to a holding device (2; 2') which, in the standby position, holds the cutting device (5) firmly counter to the acceleration force;
e) the holding device is a second high-speed reciprocating device (2; 2');
f) the arrangement is made such that releasing the holding device (2; 2') triggers the immediate movement of the cutting device (5) under the action of the aforementioned acceleration force;
**characterized by the following features:**
g) the first high-speed reciprocating device (1) is arranged in such a way that the cutting device (5) coupled to it, during its movement for the purpose of severing the moving fibrous web, is moved transversely with respect to the running direction (P) of the fibrous web;
h) fixed to the moving element (2a; 21) of the second high-speed reciprocating device (2; 2') is at least one deflection device (4) for a flexible strand (3), whose one end is coupled to the cutting device (5) to be moved and whose other end is held in a fixed location, so that it is under tensile stress in the standby position.

2. Linear drive assembly according to Claim 1, **characterized in that** the first high-speed reciprocating device (1) is a pneumatic cylinder known per se, preferably one without a rod, whose piston (6) is pressurized in the standby position.

3. Linear drive assembly according to Claim 1 or 2, **characterized by** the following features:
a) the cutting device to be moved is a liquid jet cutting device (5) having at least one liquid jet nozzle;
b) the aforementioned flexible strand (3) is formed as a high-pressure hose line which is used to feed the cutting liquid to the liquid jet cutting device (5).

4. Linear drive assembly according to Claim 1 or 2, **characterized in that** the cutting device to be moved is part of a laser beam cutting device.

5. Linear drive assembly according to one of Claims 2 to 4, **characterized in that** the piston (6) of the first high-speed reciprocating device (1) is permanently connected to the interior of a pneumatic pressure reservoir (8).

6. Linear drive assembly according to one of the preceding claims, **characterized in that** the second high-speed reciprocating device (2') is formed as a mechanical linear unit known per se, whose linear movable element (21) is coupled to a drive motor (24) by means of a toothed belt (22).

7. Linear drive assembly according to one of the preceding claims, **characterized in that,** with the aid of the aforementioned deflection roller (4), the reciprocating speed or the reciprocating acceleration of the first high-speed reciprocating device (1) is at least 2 times the reciprocating speed or the reciprocating acceleration of the second high-speed reciprocating device (2; 2').

8. Reel-change system for a continuously operating paper or board production or conversion machine, having two cutting devices (5) moving in opposite directions, **characterized in that** there are two linear drive assemblies according to one of Claims 1 to 7 acting in opposite directions.

9. Reel-change system according to Claim 8, **characterized in that** the cutting devices (5) are constructed as high-pressure liquid jet nozzles for liquid pressures in the range from 1000 to 2000 bar or more.

## Revendications

1. Unité d'entraînement linéaire ayant les caractéristiques suivantes :
a) l'unité d'entraînement linéaire sert au déplacement d'un dispositif de coupe (5) destiné à fendre une bande fibreuse en mouvement (9), notamment une bande de papier ou de carton, de préférence dans la région d'une bobineuse ;
b) le dispositif de coupe (5) est accouplé à un premier dispositif de levage à grande vitesse (1), qui s'étend transversalement à la direction d'avance de la bande sur toute la bande fibreuse ;
c) dans une position disponible du dispositif de coupe (5), à partir de laquelle l'opération de coupe doit commencer, le premier dispositif de levage à grande vitesse (1) exerce une force d'accélération sur le dispositif de coupe (5);
d) le dispositif de coupe (5) est en outre accouplé à un dispositif de retenue (2 ; 2') qui maintient le dispositif de coupe (5) dans la position disponible contre la force d'accélération ;
e) le dispositif de retenue est un deuxième dispositif de levage à grande vitesse (2 ; 2');
f) l'agencement est tel qu'un relâchement du dispositif de retenue (2 ; 2') déclenche le déplacement immédiat du dispositif de coupe (5) sous l'effet de ladite force d'accélération ;
**caractérisée par les caractéristiques suivantes :**
g) le premier dispositif de levage à grande vitesse (1) est disposé de telle sorte que le dispositif de coupe (5) qui lui est accouplé est déplacé transversalement à la direction d'avance (P) de la bande fibreuse lors de son déplacement en vue de fendre la bande fibreuse en mouvement ;
h) sur l'élément déplaçable (2a ; 21) du deuxième dispositif de levage à grande vitesse (2 ; 2') est fixé au moins un dispositif de renvoi (4) pour un tronçon flexible (3), dont une extrémité est accouplée au dispositif de coupe à déplacer (5) et dont l'autre extrémité est maintenue fixe en position, de sorte qu'il se trouve soumis à une tension de traction dans la position disponible.

2. Unité d'entraînement linéaire selon la revendication 1,
**caractérisée en ce que**
le premier dispositif de levage à grande vitesse (1) est un vérin pneumatique connu en soi, de préférence sans tige, dont le piston (6) est sollicité par une pression dans la position disponible.

3. Unité d'entraînement linéaire selon la revendication 1 ou 2,
**caractérisée par les caractéristiques suivantes :**
a) le dispositif de coupe à déplacer est un dispositif de coupe à jet de liquide (5) avec au moins une buse de jet de liquide ;
b) ledit tronçon flexible (3) est réalisé sous forme d'une conduite souple à haute pression qui sert à l'apport du liquide de coupe au dispositif de coupe à jet de liquide (5).

4. Unité d'entraînement linéaire selon la revendication 1 ou 2,
**caractérisée en ce que**
le dispositif de coupe à déplacer est une partie d'un dispositif de coupe à faisceau laser.

5. Unité d'entraînement linéaire selon l'une quelconque des revendications 2 à 4,
**caractérisée en ce que**
le piston (6) du premier dispositif de levage à grande vitesse (1 ) est en liaison durable avec l'intérieur d'un accumulateur de pression pneumatique (8).

6. Unité d'entraînement linéaire selon l'une quelconque des revendications précédentes,
**caractérisée en ce que**
le deuxième dispositif de levage à grande vitesse (2') est réalisé en tant qu'unité linéaire mécanique connue en soi, dont l'élément déplaçable linéairement (21) est accouplé à un moteur d'entraînement (24) au moyen d'une courroie dentée (22).

7. Unité d'entraînement linéaire selon l'une quelconque des revendications précédentes,
**caractérisée en ce que**
la vitesse de levage ou l'accélération de levage du premier dispositif de levage à grande vitesse (1), grâce à ladite poulie de renvoi (4), est au moins le double de la vitesse de levage ou de l'accélération de levage du deuxième dispositif de levage à grande vitesse (2 ; 2').

8. Système de remplacement de tambour pour une machine de fabrication ou de finition de papier ou de carton fonctionnant en continu, comprenant deux dispositifs de coupe (5) déplaçables en sens contraire,
**caractérisé en ce que**
l'on prévoit deux unités d'entraînement linéaire fonctionnant en sens contraire selon l'une quelconque des revendications 1 à 7.

9. Système de remplacement de tambour selon la revendication 8,
**caractérisé en ce que**
les dispositifs de coupe (5) sont réalisés sous forme de buses à jet de liquide à haute pression pour une pression de liquide de l'ordre de 1000 à 2000 bars ou plus.
